# EUROPÄISCHE PATENTSCHRIFT

(11) **EP 1 050 404 B1**
(45) Veröffentlichungstag und Bekanntmachung des Hinweises auf die Patenterteilung: **28.08.2002**
(21) Anmeldenummer: 00106657.0
(22) Anmeldetag: 29.03.2000
(51) Int. Cl.: B41F 13/02

(54) **Offsetdruckmaschine zum Bedrucken von zwei Bahnen**
Offset press for printing two webs
Presse offset pour imprimer deux bandes

(30) Priorität: 30.04.1999 US 302774
(43) Veröffentlichungstag der Anmeldung: 08.11.2000
(73) Patentinhaber: Heidelberger Druckmaschinen Aktiengesellschaft, 69115 Heidelberg (DE)
(72) Erfinder: Richards, John Sheridan, Barrington, NH 03825 (US)
(74) Vertreter: Kesselhut, Wolf

(56) Entgegenhaltungen:
- EP-A- 0 878 299
- EP-A- 0 919 373
- DE-A- 3 117 663
- DE-A- 3 917 340
- DE-A- 19 603 663
- US-A- 2 504 021

## Beschreibung

Die vorliegende Erfindung betrifft eine Rollenrotations-Offsetdruckmaschine zum Bedrucken von zwei Bahnen im fliegenden Wechsel, gemäß dem Oberbegriff von Anspruch 1.

In Rollenrotations-Offsetdruckmaschinen werden Bilder von einem Druckplattenzylinder oder Plattenzylinder auf einen Gummituchzylinder und von diesem auf eine Materialbahn übertragen. In vielen Druckmaschinen sind zum gleichzeitigen Bedrucken beider Seiten der Bahn auf beiden Seiten der Bahn Zylinderpaare aus einem Plattenzylinder und einem Gummituchzylinder angeordnet. Ferner sind häufig zum Bedrucken einer Seite der Bahn mit einem mehrfarbigen Bild auf einer Seite der Bahn mehrere Zylinderpaare vorgesehen. In vielen Fällen, z. B. in Zeitungsdruckmaschinen, werden sogenannte 4/1-Druckaufträge gedruckt, bei denen vier Zylinderpaare eine Seite einer Bahn mit einem vierfarbigen Bild bedrucken und ein einzelnes Zylinderpaar die andere Seite der Bahn mit einem einfarbigen (z. B. schwarzen) Bild bedruckt.

In der DE 196 03 633 A1 ist bereits eine Druckeinheit, die aus zwei zueinander spiegelbildlich angeordneten Vierzylinderdruckwerken besteht, gezeigt. Dabei umfasst das Vierzylinderdruckwerk einen ersten Plattenzylinder, einen ersten Gummituchzylinder, einen zweiten Plattenzylinder und einen zweiten Gummituchzylinder, und das zweite Vierzylinderdruckwerk einen dritten Plattenzylinder, einen dritten Gummituchzylinder, einen vierten Plattenzylinder sowie einen vierten Gummituchzylinder. Je nachdem, ob nur die beiden linken Plattenzylinder und zusätzlich auch die rechten Plattenzylinder vom jeweiligen Gummituchzylinder abgeschwenkt sind, kann eine Bedruckstoffbahn bei fliegendem Druckplattenwechsel ununterbrochen im Schöndruck oder zusätzlich auch im Wiederdruck mit jeweils einer Farbe belegt werden.

Zur Durchführung eines Druckplattenwechsels ist es zum Beispiel möglich, einen Plattenzylinder aus einer Druckanstellung in eine einen Wechsel der Druckplatten im Stillstand ermöglichende Druckplattenwechselstellung vom zugehörigen Gummituchzylinder abzuschwenken, während ein anderer Plattenzylinder mit dem ihm zugeordneten Gummituchzylinder in Kontakt verbleibt und somit ein Bedrucken der Bedruckstoffbahn bei fortlaufendem Druckbetrieb ermöglicht.

Aus der DE 31 17 663 A1 ist darüber hinaus eine Rollenrotationsdruckmaschine bekannt, welches es erlaubt, eine erste und eine zweite Materialbahn, welche Rücken-an-Rücken mehreren Druckwerken zugeführt werden, jeweils einseitig auf ihrer Außenseite mit einem mehrfarbigen Druck zu belegen. Als Außenseite ist dabei die Seite einer Bahn zu verstehen, welche nicht die andere Bahn bei der Rücken-an-Rücken-Führung kontaktiert.

Weiterhin ist in der DE 31 17 663 A1 offenbart, eine erste Materialbahn durch zwei Druckwerke zu führen und vor dem Bedrucken der ersten Materialbahn in einem dritten Druckwerk die Materialbahn mit einer zweiten Materialbahn Rücken-an-Rücken zusammenzuführen und die beiden Materialbahnen gleichzeitig durch einen Druckspalt zwischen zwei Gummituchzylindern des dritten Druckwerks zu führen.

Da es bei dem Zusammenführen der beiden Materialbahnen vor dem dritten Druckwerk und insbesondere bei dem Durchlaufen der beiden Rücken-an-Rücken geführten Materialbahnen durch den Druckspalt des dritten Druckwerks zu einem Verkleben der beiden Materialbahnen kommt, ist eine derartige Anordnung dazu bestimmt, Aufklebefolien, deren Klebstoffseite durch eine Schutzfolie abgedeckt ist, herzustellen.

Aus der nachveröffentlichten EP 0 919 773 A1 ist des Weiteren eine Rollenrotationsmaschine und ein Verfahren zum gleichzeitigen Bedrucken zweier Bahnen bekannt geworden. Die Rollenrotationsdruckmaschine weist drei Druckeinheiten auf, durch welche zwei einander überlagerte Materialbahnen geführt werden und dabei jeweils einseitig dreifarbig bedruckt werden. Nach dem Verlassen der beiden Materialbahnen des letzten dieser drei Druckwerke werden die Materialbahnen voneinander getrennt und einzeln jeweils einem weiteren Druckwerk zugeführt, in denen die einzelnen Materialbahnen jeweils beidseitig einfarbig bedruckt werden. Dabei wird jeweils eine der beiden Materialbahnen um das Druckwerk, in welchem die Materialbahn nicht bedruckt wird, mittels Umführmitteln herumgeführt. Es ist des Weiteren offenbart, eine einzelne Materialbahn durch die fünf Druckwerke der Rollenrotationsdruckmaschine zu führen und mit einem beidseitigen fünffarbigen Aufdruck zu versehen.

Ein Nachteil dieser und ähnlicher Druckmaschinen besteht darin, dass die Maschine zur Durchführung eines Plattenwechsels, z. B. um die Ausgabe einer Zeitung zu ändern, angehalten werden muss. Bei Änderungen der Ausgabe einer Zeitung soll ein anderes Druckbild auf die Bahn übertragen werden, jedoch meist nur auf die erste Seite der Zeitung, so dass für jede Bahn, die die Maschine durchläuft, nur an einem einzigen Plattenzylinder, beispielsweise an dem, der den schwarzen Auszug eines vierfarbigen Bildes druckt, ein Plattenwechsel vorgenommen werden muss. Eine herkömmliche Druckmaschine muss trotzdem insgesamt angehalten werden, wenn an einem Plattenzylinder ein Plattenwechsel durchgeführt werden muss.

Die FR 2 377 888 beschreibt eine Druckmaschine, in der eine Bahn auf beiden Seiten mit einem mehrfarbigen Bild bedruckt, dann mit einer Lack- oder Harzschicht überzogen und schließlich mit einer synthetischen Bahn überzogen und durch einen Spalt geführt wird, um ein Hochglanz-Druckbild zu erzeugen. Die beiden Bahnen werden auf ihren Seiten bedruckt und anschließend auf eine Spule gewickelt oder einer Zylindergruppe zugeführt, in der sie zusammengeklebt werden, so dass ein beidseitig bedrucktes Druckprodukt entsteht. Das Druckprodukt wird auf die Spule aufgewickelt.

In der US 4,412,490 ist eine Bahnführungsvorrichtung beschrieben. Diese Schrift enthält jedoch keine Information darüber, dass zwei Bahnen mit aneinander liegenden unbedruckten Seiten durch ein oder mehrere Gummi-Gummi-Druckwerke geführt und anschließend auf ihren unbedruckten Seiten bedruckt werden.

Demgemäß ist es eine Aufgabe der vorliegenden Erfindung, eine Rollenrotations-Offsetdruckmaschine zu schaffen, mit der bei einem geringen Vorrichtungsaufwand ein gleichzeitiges Bedrucken von zwei Bedruckstoffbahnen im sog. Fliegenden-Wechsel-Betrieb im 4/1-Druck ermöglicht wird

Diese Aufgabe wird erfindungsgemäß durch die Merkmale von Anspruch 1 gelöst.

Weitere Merkmale der Erfindung sind in den Unteransprüchen beschrieben.

Erfindungsgemäß umfasst eine Rollenrotations-Offsetdruckmaschine eine oder mehrere, vorzugsweise drei erste Doppel-Druckwerke, insbesondere Gummi-Gummi-Druckwerke, die die Außenseiten von zwei durch die Druckmaschine geführten Bahnen gleichzeitig mit farbigen Bildern bedrucken. Dabei werden die Bahnen in dieser Betriebsart, in der zwei Bahnen gleichzeitig verarbeitet werden, Rücken an Rücken durch die ersten Doppel-Druckwerke geführt, so dass die jeweils äußere Seite der jeweiligen Bahn mit den drei

Bildern bedruckt wird, die Rücken an Rücken liegenden Bahnseiten jedoch unbedruckt bleiben.

Die Druckmaschine umfasst ferner z. B. drei zusätzliche Druckwerke, wobei das erste Druckwerk vorzugsweise zwei Zylinderpaare umfasst, die jeweils die Außenseite der Bahnen mit einem Bild in einer weiteren, vorzugsweise vierten Farbe (z. B. Schwarz) bedrucken.

Das nächste zusätzliche Druckwerk umfasst vorzugsweise ebenfalls zwei Zylinderpaare. Vor dem Durchlaufen dieses Druckwerks werden die Bahnen vorzugsweise voneinander getrennt, so dass dieses Druckwerk nur von einzelnen Bahnen durchlaufen wird. Von dem ersten Zylinderpaar dieses Druckwerks wird beispielsweise die Innenseite einer der Bahnen mit einem einfarbigen Druckbild bedruckt, während das andere Zylinderpaar die Außenseite dieser Bahn mit einem Bild in einer weiteren, vorzugsweise vierten Farbe bedruckt.

Das dritte Druckwerk hat vorzugsweise eine ähnliche Funktion für die zweite der beiden Bahnen und umfasst demgemäß vorzugsweise zwei Zylinderpaare, von denen eines die Innenseite der zweiten Bahn mit einem einfarbigen Bild bedruckt und das andere die Außenseite der zweiten Bahn mit einem Bild in einer weiteren, vorzugsweise vierten Farbe bedruckt.

Da die erfindungsgemäße Druckmaschine zwei separate Zylinderpaare umfasst, von denen jede der Bahnen mit einem Bild in einer vierten Farbe bedruckt werden kann, ist es möglich, die Druckplatte auf einem der Plattenzylinder eines der Zylinderpaare zu wechseln, während der Druckvorgang an dem Plattenzylinder des anderen Zylinderpaars fortgeführt wird (sogenannter Fliegender-Wechsel-Betrieb). Auf diese Weise kann eine Druckplatte gewechselt werden, während die Druckmaschine weiter läuft und weiterhin auf zwei Bahnen gleichzeitig ein 4/1-Druckbild gedruckt wird.

Die Merkmale der vorliegenden Erfindung werden in der folgenden Beschreibung bevorzugter Ausführungsbeispiele im Zusammenhang mit den beigefügten, nachstehend aufgeführten Zeichnungen näher erläutert.

Es zeigen:
- Fig. 1: eine schematische Darstellung einer Rollenrotations-Offsetdruckmaschine gemäß der vorliegenden Erfindung; und
- Fig. 2: eine vergrößerte schematische Darstellung eines Druckwerks der in Fig. 1 gezeigten Rollenrotations-Offsetdruckmaschine.

Fig. 1 zeigt eine beispielhafte Ausführungsform einer Rollenrotations-Druckmaschine gemäß der vorliegenden Erfindung. Diese Ausführungsform umfasst z. B. sechs Druckwerke 1-6. Jedes der Druckwerke 1-6 kann z. B. ein herkömmliches Offset-Druckwerk mit jeweils mindestens einem Zylinderpaar sein (Gummi-Gummi-Druckwerk). Die Bezeichnung "Zylinderpaar" wird im folgenden für einen Plattenzylinder und einen mit diesem zusammen wirkenden Gummituchzylinder verwendet. In dem gegebenen Ausführungsbeispiel umfasst jedes der Druckwerke 1-6 zwei einander gegenüberliegende Zylinderpaare, so dass eine durch die Druckwerke 1-6 geführte Bahn 9, 10 beidseitig bedruckt werden kann. Wie in Fig. 1 zu sehen ist, sind die Druckwerke 1-6 vorzugsweise in Reihenbauweise angeordnet.

Die in Fig. 1 gezeigte Druckmaschine ist so ausgebildet, dass sie beispielsweise zwei 4/1-Druckaufträge gleichzeitig druckt. Dazu werden zunächst zwei Bahnen 9, 10 parallel aneinander gelegt, sozusagen Rücken an Rücken. Die Bezeichnung "Rücken an Rücken" ist hier nur zur Verdeutlichung gewählt und soll in keiner Weise als Einschränkung für die Bewegung oder Ausrichtung der Bahnen 9, 10 bzw. die Anordnung der Druckwerke verstanden werden. Eine Anordnung der Bahnen 9, 10 "Rücken an Rücken" bedeutet, dass die Bahnen 9, 10 zusammen durch die Druckwerke 1-6 geführt werden und jeweils nur auf einer sozusagen äußeren Seite 9o bzw. 10o bedruckt werden. Bei den auf die Seiten 9o und 10o gedruckten Bildern kann es sich um identische oder verschiedene Bilder handeln. So lange die Bahnen 9, 10 Rücken an Rücken angeordnet sind, werden die einander zugewandten, sozusagen inneren Seiten 9i, 10i der Bahnen 9, 10 nicht bedruckt.

Hierbei müssen sich die Rücken an Rücken angeordneten Bahnen einander nicht zwangsläufig exakt überdecken, sondern können auch leicht versetzt sein. Diese Verschiebung kann z. B. durch einen nicht exakt gleichen Einzug der Bahnen, durch eine absichtliche Verschiebung von zwei gleichgroßen Bahnen aus verschiedenen Gründen oder durch eine absichtliche Kombination von zwei Bahnen unterschiedlicher Breite entstehen, wobei z. B. die Breite der einen Bahn nur ¾ der Breite der anderen Bahn betragen kann. In diesem Fall wären die Bahnen nur teilweise Rücken an Rücken angeordnet, während ein Teil einer der Bahnen auf herkömmliche Weise (beidseitig) bedruckt würde.

Die Bahnen 9, 10 werden vorzugsweise Rücken an Rücken durch die Druckwerke 1, 2 und 3 geführt und kontaktieren die Gummituchzylinder dieser Druckwerke 1, 2 und 3 in Druckspalten 21, 22 und 23. In jedem der Druckwerke 1, 2 und 3 wird die jeweils äußere Seite 9o, 10o mit einem Bild in einer anderen Farbe bedruckt, z. B. Zyan, Magenta und Gelb.

Anschließend werden die Bahnen 9, 10 z. B. durch drei weitere Druckwerke 4, 5 und 6 geführt. Wie im folgenden erläutert ist, wird in diesen drei weiteren Druckwerken die jeweils äußere Seite 9o, 10o der Bahnen 9, 10 mit einer weiteren Farbe und die innere Seite 9i, 10i mit einer einzigen Farbe, z. B. Schwarz, bedruckt.

Wie in Fig. 1 gezeigt ist, umfasst das Druckwerk 4 beispielsweise zwei Zylinderpaare 11 und 13, die einen Druckspalt 24 bilden. Das Zylinderpaar 11 umfasst einen Plattenzylinder 11p und einen Gummituchzylinder 11b, und das Zylinderpaar 13 umfasst einen Plattenzylinder 13p und einen Gummituchzylinder 13b. Das Druckwerk 5 umfasst in gleicher Weise zwei Zylinderpaare 7, 14 aus jeweils einem Plattenzylinder 7p, 14p und einem Gummituchzylinder 7b, 14b. Das Druckwerk 6 umfasst zwei Zylinderpaare 8, 12 aus jeweils einem Plattenzylinder 8p, 12p und jeweils einem Gummituchzylinder 8b, 12b.

Wie in der in Fig. 1 gezeigten Ausführungsform dargestellt ist, werden die Bahnen 9, 10 Rücken an Rücken durch Druckwerk 4 geführt. Anschließend werden sie getrennt, wobei die Bahn 10 das Druckwerk 5 durchläuft und die Bahn 9 das Druckwerk 5 umläuft und durch das Druckwerk 6 geführt wird. An dem Zylinderpaar 7 wird beispielsweise die Innenseite 10i der Bahn 10 mit einem Bild in einer Farbe bedruckt, während an dem Zylinderpaar 8 die Innenseite 9i der Bahn 9 mit demselben einfarbigen Bild bedruckt wird. Die Zylinderpaare 13 und 14 können wahlweise dazu eingesetzt werden, die äußere Seite 10o der Bahn 10 mit einer vierten Farbe bedrucken.

Zur Verdeutlichung der beispielhaften Ausführungsform wird im folgenden die Bewegungsbahn der Bahn 9 durch die Druckwerke 4 und 6 beispielhaft erläutert. Wie bereits zuvor beschrieben durchläuft die Bahn 9 beispielsweise das Druckwerk 4, in dem ihre äußere Seite 9o z. B. an dem Gummituchzylinder 11b des Zylinderpaars 11 mit einem Bild in einer vierten Farbe bedruckt wird. Da die Bahnen 9,10 immer noch Rücken an Rücken geführt werden, wird die Bahn 9 von dem Zylinderpaar 13 des Druckwerks 4 nicht bedruckt.

Die Bahn 9 wird anschließend z. B. mittels Umlenkwalzen um das Druckwerk 5 herum in das Druckwerk 6 geführt. Im Druckwerk 6 wird beispielsweise die Innenseite 9i der Bahn 9 an dem Gummituchzylinder 8b des Zylinderpaars 8 mit einem einfarbigen Bild bedruckt. Gleichzeitig kann die äußere Seite 9o an dem Gummituchzylinder 12b des Zylinderpaars 12 mit einer weiteren Farbe bedruckt werden.

Wie bereits zuvor erwähnt, können die Zylinderpaare 11 und 12 abwechselnd dazu eingesetzt werden, die äußere Seite 9o mit einer vierten Farbe zu bedrucken. Dadurch kann einer der Plattenzylinder 11p oder 12p zur Durchführung eines fliegenden Plattenwechsels von dem zugeordneten Gummituchzylinder abgestellt werden, während an dem jeweils anderen Zylinderpaar die äußere Seite 9o der Bahn 9 mit der vierten Farbe bedruckt wird. Wird ein Plattenzylinder von dem zugeordneten Gummituchzylinder abgestellt, so dreht sich der Gummituchzylinder vorzugsweise weiter, so dass der Druckvorgang an dem gegenüberliegenden Zylinderpaar (z. B. Zylinderpaar 13 oder 8) fortgeführt werden kann.

In Fig. 2 ist diese Anordnung anhand einer vergrößerten Darstellung des Druckwerks 6 im Detail gezeigt. Soll z. B. die Druckplatte auf dem Plattenzylinder 12p gewechselt werden, so wird der Plattenzylinder 12p in eine Druckabstellung bewegt, d. h. von dem zugeordneten Gummituchzylinder 12b abgestellt und angehalten, so dass die Druckplatte gewechselt werden kann. Währenddessen dreht sich der Gummituchzylinder 12b vorzugsweise weiter und bleibt an den zugeordneten Gummituchzylinder 8b angestellt, um zu gewährleisten, dass die Bahn 9 in dem Druckspalt 26 des Druckwerks 6 sicher geführt und auf ihrer Innenseite 9i weiter von dem Zylinderpaar 8 bedruckt werden kann. Während der Plattenzylinder 12p abgestellt ist, wird von dem Gummituchzylinder 12b kein Bild auf die äußere Seite 9o der Bahn 9 übertragen. Die äußere Seite 9o der Bahn 9 wird stattdessen an dem Zylinderpaar 11 des Druckwerks 4 von Fig. 1 mit der vierten Farbe bedruckt.

In einer beispielhaften Ausführungsform wird der Gummituchzylinder 12b beispielsweise von demselben Antrieb 30 angetrieben, der auch den Plattenzylinder 8p und den Gummituchzylinder 8b des Zylinderpaars 8 antreibt. Der Plattenzylinder 12p kann in einer Weise mit diesem Antrieb 30 verbunden sein, dass die Verbindung z. B. mittels einer Kupplung unterbrochen werden kann, oder kann, wie in Fig. 2 gezeigt, mit einem separaten Antrieb 32 verbunden sein. Auf diese Weise ist sichergestellt, dass sich der Gummituchzylinder 12b während eines Plattenwechsels am Plattenzylinder 12p registergerecht weiterdreht und der Druckspalt 26 erhalten bleibt.

Die hier beschriebene Antriebsanordnung ist nur beispielhaft. Es kann jede beliebige Antriebsanordnung und -konstruktion eingesetzt werden, die es ermöglicht, den Druck am dem abgestellten Plattenzylinder zugeordneten Gummituchzylinder aufrechtzuerhalten, so dass der Druckspalt für das gegenüberliegende Zylinderpaar erhalten bleibt. Es ist ferner ebenfalls möglich, die Zylinder über Kupplungen, die wahlweise geöffnet und geschlossen werden können, mit einem einzigen Antrieb (z. B. einen einzigen Motor) zu verbinden.

Wenn sich das Zylinderpaar 12 in der Druckanstellung befindet, d. h. wenn an dem Zylinderpaar 12 z. B. die vierte Farbe auf die äußere Seite 9o der Bahn 9 gedruckt wird, so kann auf die oben anhand des Zylinderpaars 12 beschriebene Weise am Plattenzylinder 11p des Zylinderpaars 11 ein Druckplattenwechsel durchgeführt werden, während sich der Gummituchzylinder 11b weiter dreht. Der Plattenzylinder 11p kann entsprechend von einem separaten Antrieb angetrieben werden oder aber so an den Antrieb des Gummituchzylinders 11b gekoppelt sein, dass die Verbindung bei Bedarf unterbrochen werden kann.

Die Anordnung und Verwendung der Zylinderpaare 7, 13 und 14 bezüglich der Bahn 10 ist vorzugsweise mit der Anordnung und Verwendung der Zylinderpaare 8, 11 und 12 bezüglich der Bahn 9 identisch. Insbesondere kann das Zylinderpaar 7 ein einfarbiges Bild auf die Seite 10i der Bahn 10 drucken, während die Zylinderpaare 13 und 14 abwechselnd die vierte Farbe auf die Seite 10o der Bahn 10 drucken. Bezüglich des Antriebs kann der Plattenzylinder 14p beispielsweise von einem anderen Antrieb als der Gummituchzylinder 14b angetrieben werden. Ebenso kann der Plattenzylinder 13p des Zylinderpaars 13 von einem eigenen Antrieb angetrieben werden oder so an den Antrieb des Gummituchzylinders 13b gekoppelt sein, dass die Verbindung bei Bedarf unterbrochen werden kann.

In einer beispielhaften Ausführungsform des Druckwerks 5 werden die Zylinder 7p, 7b und 14b von einem gemeinsamen Antrieb und der Plattenzylinder 14p von einem eigenen Antrieb angetrieben. In einem Ausführungsbeispiel des Druckwerks 4 werden die Gummituchzylinder 11b und 13b von einem (nicht gezeigten) gemeinsamen Antrieb und die Plattenzylinder 11p und 13p jeweils von einem (nicht gezeigten) eigenen Antrieb angetrieben.

Bei der Durchführung eines fliegenden Plattenwechsels in einer Rollenrotations-Offsetdruckmaschine, in der zwei Bahnen gleichzeitig bedruckt werden können, wird zunächst ein Plattenzylinder 12p in eine Druckabstellung gebracht, d. h. von dem zugeordneten Gummituchzylinder 12b abgestellt und angehalten. Anschließend wird die auf den Plattenzylinder 12p aufgebrachte Druckplatte gewechselt, der Plattenzylinder 12p wieder beschleunigt und mit dem zugeordneten Gummituchzylinder 12b synchronisiert und schließlich wieder an den zugeordneten Gummituchzylinder 12b angestellt, d. h. in Druckanstellung gebracht. Während des gesamten Vorgangs wird die Geschwindigkeit der Gummituchzylinder 12b und 8b vorzugsweise konstant gehalten, so dass der Druckvorgang an anderen Zylinderpaaren, z. B. in den Druckwerken 1-5, fortgeführt werden kann. Während des Plattenwechsels kann die Bahn weiterhin von anderen Zylinderpaaren in der Druckmaschine bedruckt werden, so dass während eines Plattenwechsels der Druckvorgang auch an mehreren Bahnen fortgeführt werden kann.

In der in Fig. 1 gezeigten erfindungsgemäßen Druckmaschine können selbstverständlich verschiedene Bildsätze auf verschiedene Bahnen gedruckt werden. Bei einer anderen Anordnung der (nicht gezeigten) Bahnführungswalzen kann in der in Fig. 1 gezeigten Druckmaschine beispielsweise lediglich eine einzelne Bahn beidseitig mit einem sechsfarbigen Bild bedruckt werden. Wenn keine Ausgabenänderungen erforderlich sind, kann in der Druckmaschine beispielsweise auch ein 5/1-Druckauftrag auf zwei Bahnen gleichzeitig gedruckt werden. Wenn zusätzliche Druckwerke vorgesehen sind, können z. B. auch zwei 4/2-Bilder (mit fliegendem Plattenwechsel für Ausgabenänderungen) auf zwei Bahnen gedruckt werden etc. Es sind viele verschiedene Anordnungen denkbar.

Darüber hinaus kann auch die Reihenfolge, Anordnung und Konstruktion der Druckwerke 1-6 verändert werden. Z. B. können eine Bahn oder zwei Bahnen zuerst durch die Druckwerke 4-6 und danach erst durch die Druckwerke 1-3 geführt werden. Die Druckwerke 4, 5 und 6 können beispielsweise auch in einer anderen Reihenfolge angeordnet sein. In einer weiteren Ausführungsform der vorliegenden Erfindung können zusätzliche Druckwerke vorgesehen sein, so dass beispielsweise auch die Plattenzylinder, die das einfarbige Bild auf die innere Seite der Bahn drucken, auf die oben beschriebene Weise zur Durchführung eines fliegenden Plattenwechsels in Druckabstellung gebracht werden können. Es ist auch nicht unbedingt nötig, dass jedem Zylinderpaar ein anderes Zylinderpaar gegenüberliegt. Stattdessen kann zur Bildung eines Druckspalts für eine oder mehrere Bahnen ein Gegendruckzylinder vorgesehen sein. So lange sich der Gummituchzylinder weiterdreht, kann der Plattenzylinder des dem Gegendruckzylinder zugeordneten Zylinderpaars in die Druckabstellung gebracht werden, ohne dass die Bewegung der Bahn oder der Bahnen beeinträchtigt wird. Weitere Variationen der vorliegenden Erfindung sind ebenfalls denkbar.

Schließlich ist auch die Reihenfolge, in der an den Plattenzylindern 11p, 12p, 13p und 14p ein Plattenwechsel durchgeführt wird, veränderbar. Die einzige Bedingung für die Durchführung eines fliegenden Plattenwechsels (in der dargestellten Ausführungsform) besteht darin, dass sowohl eines der Zylinderpaare 11 und 12 und eines der Zylinderpaare 13, 14 in Druckanstellung sind.

### Liste der Bezugszeichen

- 1, 2, 3, 4, 5, 6: Druckwerk
- 21, 22, 23, 24, 26: Druckspalt
- 7, 8, 11, 12, 13, 14: Zylinderpaar
- 7b, 8b, 11b, 12b, 13b, 14b: Gummituchzylinder
- 7p, 8p, 11p, 12p, 13p, 14p: Plattenzylinder
- 9, 10: Bahn
- 9i, 10i: innere Seite
- 9o, 10o: äußere Seite
- 30, 32: Antrieb

## Patentansprüche

1. Rollenrotations-Offsetdruckmaschine mit einem ersten Druckwerk (1, 2, 3, 4) zum gleichzeitigen Bedrucken von zwei Bahnen (9, 10) im Fliegenden-Wechsel-Betrieb, mit einem ersten Gummituchzylinder (11b), einem ersten Plattenzylinder (1 lp), der wahlweise in eine Kontaktposition, in der er den ersten Gummituchzylinder (11b) kontaktiert, und in eine Druckabstellung, in der er von dem ersten Gummituchzylinder (11b) abgestellt ist, bewegbar ist, sowie mit einem mit dem ersten Gummituchzylinder (11b) einen ersten Druckspalt bildenden, als ein Gegendruckzylinder oder ein weiterer Gummituchzylinder ausgebildeten weiteren Zylinder (13b), wobei der zwischen dem ersten Gummituchzylinder (11b) und dem weiteren Zylinder (13b) gebildete Druckspalt in der Druckabstellung des ersten Plattenzylinders (11p) während des Fortdruckbetriebes der Druckmaschine erhalten bleibt,
**dadurch gekennzeichnet**
**dass** die zwei Bahnen (9, 10) Rücken an Rücken durch den ersten Druckspalt geführt werden, und dass ein weiteres Druckwerk (5, 6) zum Bedrucken einer der beiden Bahnen (9, 10) vorgesehen ist, welches dem ersten Druckwerk (1, 2, 3, 4) nachgeordnet ist und einen abstellbaren dritten Plattenzylinder (12p) zur Durchführung eines fliegenden Plattenwechsels aufweist.

2. Rollenrotations-Offsetdruckmaschine nach Anspruch 1,
**dadurch gekennzeichnet,**
**dass** der erste Gummituchzylinder (11b) von einem ersten Antrieb angetrieben wird und der erste Plattenzylinder (11p) von einem zweiten Antrieb angetrieben wird.

3. Rollenrotations-Offsetdruckmaschine nach einem der vorhergehenden Ansprüche,
**dadurch gekennzeichnet,**
**dass** ferner ein zweiter Plattenzylinder (13p) vorgesehen ist und der weitere Zylinder (13b) als ein zweiter Gummituchzylinder ausgebildet ist.

4. Rollenrotations-Offsetdruckmaschine nach Anspruch 3,
**dadurch gekennzeichnet,**
**dass** der erste und der zweite Gummituchzylinder (1 1b, 13b) und der zweite Plattenzylinder (13p) von einem ersten Antrieb (30) angetrieben werden und dass der erste Plattenzylinder (11p) von einem zweiten Antrieb (32) angetrieben wird.

5. Rollenrotations-Offsetdruckmaschine nach Anspruch 3 oder 4,
**dadurch gekennzeichnet,**
**dass** der zweite Plattenzylinder (13p) während des Fortdruckbetriebs der Druckmaschine wahlweise in eine Kontaktposition, in der er den zweiten Gummituchzylinder (13b) kontaktiert, und in eine Druckabstellung, in der er von dem zweiten Gummituchzylinder (13b) abgestellt ist, bewegbar ist.

6. Rollenrotations-Offsetdruckmaschine nach Anspruch 3,
**dadurch gekennzeichnet,**
**dass** der erste und der zweite Gummituchzylinder (11b, 13b) gemeinsam von einem ersten Antrieb angetrieben werden.

7. Rollenrotations-Offsetdruckmaschine nach Anspruch 6,
**dadurch gekennzeichnet,**
**dass** der erste Plattenzylinder (11b) von einem zweiten Antrieb angetrieben wird und dass der zweite Plattenzylinder (13p) von einem dritten Antrieb angetrieben wird.

8. Rollenrotations-Offsetdruckmaschine nach einem der vorhergehenden Ansprüche,
**gekennzeichnet durch**
einen dritten Gummituchzylinder (12b), einen als ein vierter Gummituchzylinder (8b) oder ein Gegendruckzylinder ausgebildeten weiteren Zylinder, der mit dem dritten Gummituchzylinder (12b) einen dritten Druckspalt bildet, **durch** den eine Bahn (9, 10) geführt wird; und den dritten Plattenzylinder (12p) der wahlweise von einer dritten Kontaktposition, in der er den dritten Gummituchzylinder (12b) kontaktiert, in eine dritte Druckabstellung, in der er von dem dritten Gummituchzylinder (12b) abgestellt ist, bewegbar ist, wobei der zwischen dem dritten Gummituchzylinder (12b) und dem weiteren Zylinder (8b) gebildete dritte Druckspalt, **durch** den eine Bahn (9, 10) geführt wird, unabhängig von der Position des dritten Plattenzylinders (12p) erhalten bleibt.

9. Rollenrotations-Offsetdruckmaschine nach Anspruch 8,
**dadurch gekennzeichnet,**
**dass** der erste und der zweite Gummituchzylinder (11bb, 13b) von einem ersten Antrieb (30, 32) angetrieben werden und dass der dritte Gummituchzylinder (12b) und der weitere Zylinder (8b) von einem zweiten Antrieb (30, 32) angetrieben werden.

10. Rollenrotations-Offsetdruckmaschine nach Anspruch 9,
**dadurch gekennzeichnet,**
**dass** der erste Plattenzylinder (11p) mechanisch entkoppelt von den anderen Zylindern von einem dritten Antrieb (30, 32) angetrieben wird.

11. Rollenrotations-Offsetdruckmaschine nach einem der vorhergehenden Ansprüche,
**dadurch gekennzeichnet,**
**dass** die zwei Bahnen (9, 10) eine erste Bahn (9) und eine zweite Bahn (10) umfassen, die jeweils eine äußere Seite (9o, 10o) und eine innere Seite (9i, 10i) aufweisen, dass die zwei Bahnen (9, 10) Rücken an Rücken durch den Druckspalt (21, 22, 23, 24) für zwei Bahnen (9, 10) geführt werden, und
**dass** die erste Bahn (9) den ersten Druckspalt für eine Bahn allein durchläuft, wobei sie an dem ersten Gummituchzylinder (11b) oder dem dritten Gummituchzylinder (12b) auf ihrer äußeren Seite (9o) mit einem einfarbigen Bild bedruckt wird.

12. Rollenrotations-Offsetdruckmaschine nach einem der Ansprüche 8 bis 11,
**dadurch gekennzeichnet,**
**dass** der weitere Zylinder (8b) ein vierter Gummituchzylinder (8b) ist, dass ferner ein vierter Plattenzylinder (8p) vorgesehen ist, der den vierten Gummituchzylinder (8b) kontaktiert, und dass die erste Bahn (9) mittels des vierten Plattenzylinders (8p) auf ihrer inneren Seite (9i) mit einer zweiten Farbe bedruckt wird.

13. Rollenrotations-Offsetdruckmaschine nach Anspruch 12,
**dadurch gekennzeichnet,**
**dass** der erste und der zweite Gummituchzylinder (11b, 13b) von einem ersten Antrieb (30, 32) angetrieben werden,
**dass** der dritte Gummituchzylinder (12b), der vierte Gummituchzylinder (8b) und der vierte Plattenzylinder (8p) von einem zweiten Antrieb (30, 32) angetrieben werden, und dass der erste Plattenzylinder (11p) von einem dritten Antrieb angetrieben wird.

14. Rollenrotations-Offsetdruckmaschine nach einem der Ansrpüche 8 bis 13,
**gekennzeichnet durch**,
einen fünften Gummituchzylinder (7b), einen sechsten Gummituchzylinder (14b), der mit dem fünften Gummituchzylinder (7b) einen zweiten Druckspalt für eine Bahn (9, 10) bildet,
einen fünften Plattenzylinder (7p), der wahlweise von einer fünften Kontaktposition, in der er den fünften Gummituchzylinder (7b) kontaktiert, in eine fünfte Druckabstellung, in der er von dem fünften Gummituchzylinder (7b) abgestellt ist, bewegbar ist, wobei der zwischen dem fünften und sechsten Gummituchzylinder (7b) gebildete Druckspalt (21, 22, 23, 24, 26) unabhängig von der Position des fünften Plattenzylinders (7p) erhalten bleibt.

15. Rollenrotations-Offsetdruckmaschine nach Anspruch 14,
**gekennzeichnet durch**
einen sechsten Plattenzylinder (14p), der den sechsten Gummituchzylinder (14b) kontaktiert, wobei die zweite Bahn (10) den zweiten Druckspalt für eine Bahn alleine passiert und dabei auf ihrer äußeren Seite (10o) an dem zweiten Gummituchzylinder (13b) oder dem sechsten Gummituchzylinder (14b) mit einer ersten Farbe und an dem fünften Gummituchzylinder (7b) mit einer zweiten Farbe bedruckt wird.

## Claims

1. Web-fed rotary offset printing machine having a first printing unit (1, 2, 3, 4) for printing simultaneously on two webs (9, 10) in flying-change operation, having a first blanket cylinder (11b) a first plate cylinder (11p) which can be moved as desired into a contact position, in which it makes contact with the first blanket cylinder (11b), and into a print-off position, in which it is set off the first blanket cylinder (11b), and also having a further cylinder (13b) forming a first press nip with the first blanket cylinder (11b) and designed as an impression cylinder or a further blanket cylinder, the press nip formed between the first blanket cylinder (11b) and the further cylinder (13b) being maintained during continuous printing operation of the printing machine in the print-off position of the first plate cylinder (11p) **characterized in that** the two webs (9, 10) are led back to back through the first press nip, and **in that** a further printing unit (5, 6) is provided to print on one of the two webs (9, 10), is arranged downstream of the first printing unit (1, 2, 3, 4) and has a third plate cylinder (12p) which can be set off in order to carry out a flying plate change.

2. Web-fed rotary offset printing machine according to Claim 1, **characterized in that** the first blanket cylinder (11b) is driven by a first drive and the first plate cylinder (11p) is driven by a second drive.

3. Web-fed rotary offset printing machine according to one of the preceding claims, **characterized in that** a second plate cylinder (13p) is also provided, and the further cylinder (13b) is designed as a second blanket cylinder.

4. Web-fed rotary offset printing machine according to Claim 3, **characterized in that** the first and second blanket cylinder (11b, 13b) and the second plate cylinder (13p) are driven by a first drive (30), and **in that** the first plate cylinder (11p) is driven by a second drive (32).

5. Web-fed rotary offset printing machine according to Claims 3 or 4, **characterized in that** during continuous printing operation of the printing machine, the second plate cylinder (13p) can be moved as desired into a contract position, in which it makes contact with the second blanket cylinder (13b), and into a print-off position, in which it is set off the second blanket cylinder (13b).

6. Web-fed rotary offset printing machine according to Claim 3, **characterized in that** the first and second blanket cylinder (11b, 13b) are driven jointly by a first drive.

7. Web-fed rotary offset printing machine according to Claim 6, **characterized in that** the first plate cylinder (11b) is driven by a second drive, and **in that** the second plate cylinder (13p) is driven by a third drive.

8. Web-fed rotary offset printing machine according to one of the preceding claims, **characterized by** a third blanket cylinder (12b), a further cylinder designed as a fourth blanket cylinder (8b) or an impression cylinder which, with the third blanket cylinder (12b), forms a third press nip, through which a web (9, 10) is led; and the third plate cylinder (12p), which can be moved as desired from a third contact position, in which it makes contact with the third blanket cylinder (12b), into a third print-off position, in which it is set off the third blanket cylinder (12b), the third press nip which is formed between the third blanket cylinder (12b) and the further cylinder (8b) and through which a web (9, 10) is led, being maintained irrespective of the position of the third plate cylinder (12p).

9. Web-fed rotary offset printing machine according to Claim 8, **characterized in that** the first and the second blanket cylinder (11b, 13b) are driven by a first drive (30, 32), and **in that** the third blanket cylinder (12b) and the further cylinder (8b) are driven by a second drive (30, 32).

10. Web-fed rotary offset printing machine according to Claim 9, **characterized in that** the first plate cylinder (11p) is driven by a third drive (30, 32), mechanically decoupled from the other cylinders.

11. Web-fed rotary offset printing machine according to one of the preceding claims, **characterized in that** the two webs (9, 10) comprise a first web (9) and a second web (10), each of which has an outer side (9o, 10o) and an inner side (9i, 10i), **in that** the two webs (9, 10) are led back to back through the press nip (21, 22, 23, 24) for two webs (9, 10), and **in that** the first web (9) runs on its own through the first press nip for a web, being printed with a single-colour image on its outer side (9o) on the first blanket cylinder (11b) or the third blanket cylinder (12b).

12. Web-fed rotary offset printing machine according to one of Claims 8 to 11, **characterized in that** the further cylinder (8b) is a fourth blanket cylinder (8b), **in that**, furthermore, a fourth plate cylinder (8p) is provided, which makes contact with the fourth blanket cylinder (8b), and **in that** the first web (9) is printed with a second colour on its inner side (9i) by means of the fourth plate cylinder (8p).

13. Web-fed rotary offset printing machine according to Claim 12, **characterized in that** the first and the second blanket cylinder (11b 13b) are driven by a first drive (30, 32), **in that** the third blanket cylinder (12b), the fourth blanket cylinder (8b) and the fourth plate cylinder (8p) are driven by a second drive (30, 32), and **in that** the first plate cylinder (11p) is driven by a third drive.

14. Web-fed rotary offset printing machine according to one of Claims 8 to 13, **characterized by** a fifth blanket cylinder (7b), a sixth blanket cylinder (14b) which, with the fifth blanket cylinder (7b), forms a second press nip for a web (9, 10), a fifth plate cylinder (7p), which can be moved as desired from a fifth contact position, in which it makes contact with the fifth blanket cylinder (7b), into a fifth print-off position, in which it is set off the fifth blanket cylinder (7b), the press nip (21, 22, 23, 24, 26) formed between the fifth and sixth blanket cylinders (7b) being maintained irrespective of the position of the fifth plate cylinder (7p).

15. Web-fed rotary offset printing machine according to Claim 14, **characterized by** a sixth plate cylinder (14p), which makes contact with the sixth blanket cylinder (14b), the second web (10) passing through the second press nip for a web on its own and, in the process, being printed with a first colour on its outer side (10o) on the second blanket cylinder (13b) or the sixth blanket cylinder (14b), and being printed with a second colour on the fifth blanket cylinder (7b).

## Revendications

1. Machine à imprimer offset rotative à rouleaux, comportant un premier groupe d'impression (1,2,3,4) pour l'impression simultanée de deux bandes (9,10) en un fonctionnement à changement au vol, avec un premier cylindre porte-blanchet (11b), un premier cylindre porte-plaque (11p), déplaçable au choix en une position de contact, à laquelle il est en contact avec le premier cylindre porte-blanchet (11b), et en une position de dégagement, à laquelle il est dégagé du premier cylindre porte-blanchet (11b), ainsi qu'avec un cylindre supplémentaire (13b) réalisé sous la forme de cylindre de contre-pression ou bien de cylindre porte-blanchet supplémentaire, formant un premier intervalle d'impression avec le premier cylindre porte-blanchet (11b), l'intervalle d'impression formé entre le premier cylindre porte-blanchet (11b) et le cylindre supplémentaire (13b) restant conservé pendant le fonctionnement en continuation d'impression de la machine à imprimer, lorsque le premier cylindre porte-plaque (11p) est en position dégagée,
**caractérisée en ce que**
les deux bandes (9,10) sont guidées, dos à dos, à travers le premier intervalle d'impression, et **en ce qu'**un groupe d'impression supplémentaire (5,6) est prévu pour imprimer l'une des deux bandes (9,10), groupe installé en aval du premier groupe d'impression (1,2,3,4) et présentant un troisième cylindre porte-plaque (12p) susceptible d'être dégagé, pour effectuer un changement de plaque au vol.

2. Machine à imprimer offset rotative à rouleaux selon la revendication 1, **caractérisée en ce que** le premier cylindre porte-blanchet (11b) est entraîné par un premier dispositif d'entraînement et le premier cylindre porte-plaque (11p) est entraîné par un deuxième dispositif d'entraînement.

3. Machine à imprimer offset rotative à rouleaux selon l'une des revendications précédentes,
**caractérisée en ce que**,
en outre, est prévu un deuxième cylindre porte-plaque (13p) et le cylindre (13b) supplémentaire est réalisé sous la forme d'un deuxième cylindre porte-blanchet.

4. Machine à imprimer offset rotative à rouleaux selon la revendication 3, **caractérisée en ce que** le premier et le deuxième cylindres porte-blanchet (11b, 13b) et le deuxième cylindre porte-plaque (13p) sont entraînés par un premier dispositif d'entraînement (30), et **en ce que** le premier cylindre porte-plaque (11p) est entraîné par un deuxième dispositif d'entraînement (32).

5. Machine à imprimer offset rotative à rouleaux selon la revendication 3 ou 4, **caractérisée en ce que**, pendant la continuation du fonctionnement en impression de la machine à imprimer, le deuxième cylindre porte-plaque (13p) est déplaçable au choix en une position de contact, à laquelle il est en contact avec le deuxième cylindre porte-blanchet (13b), et en une position dégagée, à laquelle il eat dégagé du deuxième cylindre porte-blanchet (13b).

6. Machine à imprimer offset rotative à rouleaux selon la revendication 3, **caractérisée en ce que** le premier et le deuxième cylindres porte-blanchet (11b, 13b) sont entraînés conjointement par un premier dispositif d'entraînement.

7. Machine à imprimer offset rotative à rouleaux selon la revendication 6, **caractérisée en ce que** le premier cylindre porte-plaque (11b) est entraîné par un deuxième dispositif d'entraînement et **en ce que** le deuxième cylindre porte-plaque (13p) est entraîné par un troisième dispositif d'entraînement.

8. Machine à imprimer offset rotative à rouleaux selon l'une des revendications précédentes, **caractérisée par** un troisième cylindre porte-blanchet (12b), un cylindre supplémentaire, réalisé sous la forme d'un quatrième cylindre porte-blanchet (8b) ou d'un cylindre à contre-pression, formant avec le troisième cylindre porte-blanchet (12b) un troisième intervalle d'impression, à travers lequel est guidée une bande (9,10), et par le troisième cylindre porte-plaque (12p), qui est déplaçable au choix, d'une troisième position de contact, à laquelle il est en contact avec le troisième cylindre porte-blanchet (12b), en une troisième position dégagée, à laquelle il est dégagé du troisième cylindre porte-blanchet (12b), le troisième intervalle d'impression, formé entre le troisième cylindre porte-blanchet (12b) et le cylindre (8b) supplémentaire, intervalle à travers lequel est guidée une bande (9, 10), restant conservé, indépendamment de la position du troisième cylindre porte-plaque (12p).

9. Machine à imprimer offset rotative à rouleaux selon la revendication 8, **caractérisée en ce que** le premier et le deuxième cylindres porte-blanchet (11b, 13b) sont entraînés par un premier dispositif d'entraînement (30,32), et **en ce que** le troisième cylindre porte-blanchet (12b) et le cylindre (8b) supplémentaire sont entraînés par un deuxième dispositif d'entraînement (30, 32).

10. Machine à imprimer offset rotative à rouleaux selon la revendication 9, **caractérisée en ce que** le premier cylindre porte-plaque (11p) est entraîné par un troisième dispositif d'entraînement (30, 32), de façon mécaniquement désaccouplée des autres cylindres.

11. Machine à imprimer offset rotative à rouleaux selon l'une des revendications précédentes, **caractérisée en ce que** les deux bandes (9,10) comprennent une première bande (9) et une deuxième bande (10), présentant chacune une face extérieure (9o, 10o) et une face intérieure (9i, 10i). **en ce que** les deux bandes (9, 10) sont guidées dos à dos à travers l'intervalle d'impression (21, 22, 23, 24) prévu pour deux bandes (9, 10), et **en ce que** la première bande (9) traverse le premier intervalle d'impression pour une bande seule, sachant qu'elle est imprimée par une image monochrome, sur sa face extérieure (90), sur le premier cylindre porte-blanchet (11b) ou sur le troisième cylindre porte-blanchet (12b).

12. Machine à imprimer offset rotative à rouleaux selon l'une des revendications 8 à 11, **caractérisée en ce que** le cylindre (8b) supplémentaire est un cylindre porte-blanchet (8b), **en ce que**, en outre, est prévu un quatrième cylindre porte-plaque (8p) qui est en contact avec le quatrième cylindre porte-blanchet (8b), et **en ce que** la première bande (9) est imprimée d'une deuxième couleur sur sa face intérieure (9i) au moyen du quatrième cylindre porte-plaque (8p).

13. Machine à imprimer offset rotative à rouleaux selon la revendication 12, **caractérisée en ce que** le premier et le deuxième cylindres porte-blanchet (11b, 13b) sont entraînés par un premier dispositif d'entraînement (30, 32),
**en ce que** le troisième cylindre porte-blanchet (12b), le quatrième cylindre porte-blanchet (8b) et le quatrième cylindre porte-plaque (8p) sont entraînés par un deuxième dispositif d'entraînement (30, 32), et **en ce que** le premier cylindre porte-plaque (11p) est entraîné par un troisième dispositif d'entraînement.

14. Machine à imprimer offset rotative à rouleaux selon l'une des revendications 8 à 13, **caractérisée par** un cinquième cylindre porte-blanchet (7b), un sixième cylindre porte-blanchet (14b), formant avec le cinquième cylindre porte-blanchet (7b) un deuxième intervalle d'impression pour une bande (9, 10),
un cinquième cylindre porte-plaque (7p), qui est déplaçable au choix d'une cinquième position de contact, à laquelle il est en contact avec le cinquième cylindre porte-blanchet (7b), en une cinquième position dégagée, à laquelle il est dégagé du cinquième cylindre porte-blanchet (7b) l'intervalle d'impression (21, 22, 23, 24, 26), formé entre le cinquième et le sixième cylindres porte-blanchet (7p) restant conservé indépendamment de la position du cinquième cylindre porte-plaque (7p).

15. Machine à imprimer offset rotative à rouleaux selon la revendication 14, **caractérisée par**
un sixième cylindre porte-plaque (14p) en contact avec le sixième cylindre porte-blanchet (14b), la deuxième bande (10) passant le deuxième intervalle d'impression prévu pour une bande seule et étant alors imprimée sur sa face extérieure (10o) par une première couleur, sur le deuxième cylindre porte-blanchet (13b) ou sur le sixième cylindre porte-blanchet (14b), et par une deuxième couleur, sur le cinquième cylindre porte-blanchet (7b).
